# FASCICULE DE BREVET EUROPEEN

(11) **EP 4 462 192 B1**
(45) Date de publication et mention de la délivrance du brevet: **17.12.2025**
(21) Numéro de dépôt: 24174486.1
(22) Date de dépôt: 07.05.2024
(51) Int. Cl.: G04B 11/02, G04B 11/04, G04B 19/02, G04B 19/20, G04B 27/00, G04B 29/02, G04B 19/25

(54) **DISPOSITIF D'AFFICHAGE POUR MOUVEMENT HORLOGER**
ANZEIGEVORRICHTUNG FÜR UHRWERK
DISPLAY DEVICE FOR A CLOCK MOVEMENT

(30) Priorité: 11.05.2023 CH 5032023
(43) Date de publication de la demande: 13.11.2024
(73) Titulaire: Breitling SA, 2540 Grenchen (CH)
(72) Inventeur: DEHON, Nicolas, 2300 La Chaux-de-Fonds (CH)
(74) Mandataire: Patentsmith SA

(56) Documents cités:
- CH-A2- 716 556
- CH-B5- 574 126

## Description

### Domaine technique

La présente invention se rapporte au domaine de l'horlogerie. Elle concerne, plus particulièrement, un dispositif d'affichage pour mouvement horloger

### Etat de la technique

De façon conventionnelle, des dispositifs d'affichage par disques, ou par aiguilles faisant des sauts discrets, comportent un organe d'affichage solidaire en rotation d'une étoile positionnée angulairement par un sautoir. Le passage d'une indication à la prochaine sous la commande du mouvement peut se faire par l'intermédiaire de divers systèmes d'actionnement, qui sont bien connus e l'homme du métier. Par exemple, un doigt porté par un mobile de commande peut coopérer avec l'étoile, ou l'étoile peut être solidaire en rotation d'une roue ou d'un pignon qui est piloté par le mouvement.

Pour régler l'indication manuellement, le système de réglage coopère typiquement directement avec l'étoile. À ce titre, on peut citer des exemples d'un doigt porté par un levier actionné par un bouton poussoir, ou un doigt porté par un mobile qui est pivoté par la tige de mise à l'heure.

Cependant, des systèmes classiques souffrent d'un risque de blocage, ou même d'endommagement, si l'utilisateur tente de régler l'indication manuellement lorsque le système d'actionnement est actif en même temps, ou si une collision avec un élément du système d'actionnement aura lieu lors du réglage.

Le document CH 574 126 85 montre un dispositif de correction, comprenant une roue dentée et une étoile disposées sur une bascule, et permettant d'effectuer la correction.

Le but de l'invention est par conséquent de proposer un dispositif d'affichage pour mouvement horloger dans lequel les défauts susmentionnés sont au moins partiellement surmontés.

### Divulguation de l'invention

De façon plus précise, l'invention concerne un dispositif d'affichage pour mouvement horloger, comme défini par la revendication 1. Ce dispositif d'affichage peut être adapté pour indiquer, par exemple, le jour de la semaine, le mois, le quantième, le numéro de la semaine DIN, les minutes, les heures, un chiffre des minutes, des heures, du quantième, du numéro de la semaine DIN ou similaire, et comporte :
- un mobile d'indication comprenant un organe d'indication, tel qu'un disque ou une aiguille, solidaire en rotation d'une roue dentée et d'une étoile agencée pour être positionnée par un sautoir ;
- une couronne à denture intérieure agencée pour être pivotée par ledit mouvement horloger et pour coopérer avec ladite roue dentée.

Selon l'invention, ledit dispositif d'affichage comporte en outre une bascule montée en pivotement sur un élément de bâti et portant, d'une part ledit sautoir, ainsi que, d'autre part, ledit mobile d'indication, ladite bascule étant agencée pour être pivotée entre une première position, dans laquelle ladite roue dentée engrène avec ladite couronne, et une deuxième position, dans laquelle ladite roue dentée est débrayée de ladite couronne et ladite étoile coopère avec un élément d'actionnement fixé sur un élément de bâti pour faire pivoter ledit mobile d'indication.

Par ces moyens, lorsque la bascule se trouve dans sa première position, un pivotement de la couronne par le mouvement entrainera un pivotement du mobile d'indication de façon connue, pour effectuer un changement d'indication, le moment venu. Cependant, lorsque la bascule est amenée dans sa deuxième position pour pivoter le mobile d'indication de telle sorte à effectuer une correction manuelle de l'indication, le fait que la roue dentée n'est plus en prise avec la couronne fait en sorte qu'aucun blocage ou endommagement du système peut avoir lieu si la couronne pivote lors d'un actionnement de la bascule. Un dérèglement de l'indication fournie par l'organe d'indication est également évité.

Avantageusement, ladite première position de ladite bascule est une position stable et ladite deuxième position de ladite bascule est une position instable. Un organe de rappel est typiquement prévu pour biaiser ladite bascule vers ladite première position, l'utilisateur agissant à son encontre pour amener la bascule dans ladite deuxième position. Le retour automatique de la bascule dans la première position, avec la roue dentée en prise de la couronne, est ainsi assuré par l'effet de l'organe de rappel.

Avantageusement, ledit élément d'actionnement est un doigt, qui peut être porté par un pont ou par la platine.

Avantageusement, ladite bascule est agencée pour être actionnée par un poussoir, mais des targettes, lunettes tournantes et autres organes de manœuvre peuvent également être utilisés pour actionner ladite bascule.

Avantageusement, ladite étoile comporte autant de pointes que d'indications fournies par ledit organe d'indication.

Avantageusement, ladite couronne est agencée pour effectuer un tour par mois.

Un seul, ou même plusieurs dispositifs d'affichage tels que définis ci-dessus peuvent être intégrés dans un mouvement d'horlogerie. Dans le cas d'une pluralité de dispositifs d'affichage, la combinaison de types d'indication (le jour de la semaine, le mois, le quantième, le numéro de la semaine DIN, les minutes, les heures, un chiffre des minutes, des heures, du quantième, du numéro de la semaine DIN ou similaire) peut être choisie à volonté.

### Brève description des dessins

D'autres détails de l'invention apparaîtront plus clairement à la lecture de la description qui suit, faite en référence aux dessins annexés dans lesquels :
- Figure 1 est une vue isométrique partiellement éclatée d'un dispositif d'affichage selon l'invention ;
- Figure 2 est une vue isométrique d'une partie du dispositif de la figure 1 vu d'un angle différent ;
- Figure 3 est une vue transparente en plan d'une partie du dispositif de la figure 1 dans sa position de repos ;
- Figure 4 est une vue semblable à celle de la figure 3, le poussoir ayant été partiellement enfoncé ;
- Figure 5 est une vue semblable à celle de la figure 4, le poussoir ayant été presque complètement enfoncé ;
- Figure 6 est une vue semblable à celle de la figure 5, le poussoir ayant été complètement enfoncé ;
- Figure 7 est une vue semblable à celle de la figure 6, le poussoir ayant été partiellement relâché.

### Modes de réalisation de l'invention

Les figures 1 à 7 illustrent un dispositif d'affichage 1 dans le contexte d'un affichage des jours, les indications des jours étant portées par un organe d'indication 3 qui prend la forme d'un disque effectuant des sauts discrets et dont l'indication courante apparait dans un guichet (non illustré) pratiqué dans un cadran, ou à côté d'un marquage ad hoc visible à l'utilisateur. Cependant, le même principe s'applique également à un organe d'indication 3 sous forme d'aiguille effectuant des sauts discrets, et les indications peuvent alternativement correspondre aux mois, au quantième, à des chiffres d'un affichage mécanique digital (par exemple les unités ou dizaines des heures, minutes, quantième, le numéro de semaine selon la norme DIN, ou similaire). Les modifications nécessaires pour reprendre ces autres indications sont à la portée de l'homme du métier, et ne doivent donc pas être décrites en détails ici.

Afin de laisser apparaitre le mécanisme, le disque 3 a été déplacé axialement sur la figure 1, et a été omis des autres figures. Il est agencé solidaire en rotation d'un mobile d'indication 5 qui comporte une étoile 7 ainsi qu'une roue dentée 9 mutuellement solidaires en rotation l'une de l'autre et montées en pivotement sur un élément de bâti. Puisque le dispositif 1 selon l'invention est agencé pour l'indication des jours de la semaine, le disque 3 porte sept marquages correspondants, et l'étoile comporte sept pointes. Généralement, le nombre de pointes de l'étoile 7 correspond au nombre de marquages sur le disque 3, et une rotation complète de ces éléments peut correspondre à un ou plusieurs cycles d'indication.

Afin d'assurer le positionnement angulaire de l'étoile 7, un sautoir 11 est prévu, dont l'extrémité libre pénètre entre deux pointes adjacentes de ladite étoile 7, de façon connue.

Une roue dentée 9 est montée coaxiale et solidaire en rotation de l'étoile 7 et le disque 3, qui coopère avec une couronne à denture intérieure 13 et comporte un nombre de dents qui est un multiple entier du nombre de pointes de l'étoile 7. Ladite roue dentée 9 est agencée pour être entraînée en rotation par le mouvement pour effectuer un pas de rotation par jour aux alentours de minuit, et ainsi faire pivoter le mobile d'indication 5 à raison d'un pas d'un septième d'un tour dans le cas illustré d'un affichage des jours (plus généralement 1/N d'un tour, où N est le nombre de pointes de l'étoile 7). La couronne à denture intérieure 13 peut également porter, ou entraîner en rotation, un organe d'indication du quantième, et peut également commander un dispositif d'affichage des mois 15, partiellement visible sur la figure 1, à raison d'un pas par mois, par l'intermédiaire d'un doigt, dent, goupille, plot ou organe d'actionnement similaire.

Contrairement aux agencements de l'art antérieur, le mobile d'affichage 5 et le sautoir 11 sont portés par une bascule 15, montée en pivotement sur un élément de bâti 17 autour d'un axe 15a. Cette bascule 15 est agencée pour évoluer entre une première position de repos, comme illustré sur les figures 2 et 3, et une deuxième position d'actionnement, comme décrite ci-dessous. Un organe de rappel 19, illustré ici comme ressort-lame, sert à maintenir la bascule 15 dans sa première position, et lorsque l'utilisateur appuie sur un poussoir 21, la bascule 15 est pivotée vers sa deuxième position à l'encontre de la force fournie par ledit organe de rappel 19. Lorsque la bascule 15 évolue vers sa deuxième position, la roue dentée 9 est débrayée de la denture de la couronne 13, et l'étoile coopère avec un élément d'actionnement 23 solidaire d'un élément de bâti 18, comme décrit ci-dessous, mais lorsque la bascule 15 se trouve dans sa première position, l'élément d'actionnement 23 est hors de portée de l'étoile 7.

Le fonctionnement du dispositif d'affichage sera maintenant décrit en lien avec les figures 3 à 7. Afin de ne pas surcharger ces dernières, seuls les signes de référence mentionnés dans le contexte d'une figure particulière y sont reproduits.

La figure 3 illustre le dispositif d'affichage 1 au repos, comme sur les figures 1 et 2. L'étoile 7 est positionnée par le sautoir 11 de façon connue, et la roue dentée 9 est en prise avec la couronne 13, la bascule 15 étant maintenue dans sa première position, qui est son état stable, par la force de rappel fournie par l'organe de rappel 19.

Dans cet état, lorsque la couronne 13 pivote sous l'effet du mouvement, par l'intermédiaire d'un système d'actionnement ad hoc (non illustré), le mobile d'indication 5 sera pivoté de manière connue, l'étoile 7 étant positionnée dans sa prochaine orientation stable par le sautoir 11 par suite de chaque pivotement, de façon connue.

La figure 4 illustre la situation lors d'une pression partielle sur le poussoir 21, pour effectuer une correction manuelle de l'indication fournie par l'organe d'indication 4. Cette pression a fait pivoter la bascule 15 jusqu'à ce qu'une pointe de l'étoile 7 entre en contact avec l'élément d'actionnement 23. Puisque le mobile d'affichage 5 et le sautoir 7 sont portés par la bascule 15, ils se déplacent avec cette dernière, et l'engrènement entre la roue dentée 9 et la couronne 13 est rompu.

La figure 5 illustre la situation juste avant que le poussoir 21 soit enfoncé complètement. La pointe de l'étoile 7 coopère avec l'élément d'actionnement 7 de telle sorte que l'étoile 7 commence à pivoter dans le sens horaire (selon l'orientation des figures) et soulève le sautoir sous l'effet de sa force de rappel, fournie ici par le bras élastique reliant le bec du sautoir à la bascule 15, mais d'autres configurations multi-pièces sont également connues à l'homme du métier.

La figure 6 illustre la situation lorsque le poussoir 21 a été enfoncé à fond, la bascule 15 se trouvant ainsi dans sa deuxième position. Le sautoir 11 a franchi le sommet d'une pointe de l'étoile 7 et l'a entraînée en rotation sous l'effet de sa force de rappel en retombant partiellement dans le prochain interstice entre deux pointes. Une pointe de l'étoile 7 reste en appui contre le revers de l'élément d'actionnement 23, empêchant temporairement le sautoir de retomber complétement entre les deux pointes de l'étoile 7.

La figure 7 illustre la situation lorsque le poussoir 21 a été relâché et est en train de regagner sa position de départ sous l'effet de l'élément de rappel 19. La bascule 15 est en train de pivoter dans le sens antihoraire, et l'étoile 7 vient de perdre contact avec le revers de l'élément d'actionnement 23 de telle sorte que le sautoir 11 a finalisé son entraînement vers sa prochaine position angulaire stable sous l'effet élastique de ce dernier. Les dents de la roue dentée 9 commencent à pénétrer entre celles de la couronne 13, avant que les composants regagnent leurs positions de la figure 3, à ceci près que le mobile d'indication 5 a pivoté à raison d'un pas de la denture de l'étoile 7 dans le sens horaire (selon l'orientation des figures).

Puisque la roue dentée 9 est débrayée de la denture de la couronne 13 lorsque le poussoir 21 est enfoncé, et que ce débrayage a lieu rapidement lorsque la bascule pivote, l'entraînement en passant du mobile d'indication 5 par la couronne 13 est rendu indépendant du réglage manuel par le poussoir 21, et aucun conflit entre ces deux entraînements ne peut avoir lieu. En effet, il n'est nullement possible que le mobile d'indication 5 puisse coopérer simultanément avec la couronne 13 et l'élément d'actionnement 23 : si le poussoir 21 est enfoncé lors d'un entraînement par la couronne 13, cette dernière peut pivoter sans agir sur le mobile d'indication 5, et, lorsque le poussoir 21 est relâché, le sautoir 11 garantit le bon positionnement angulaire du mobile d'indication 5. Bien entendu, un entrainement de type « instantané » de la couronne 13 sous la commande du mouvement est privilégié pour le mécanisme selon l'invention.

Bien que l'invention ait été décrit par référence à des modes de réalisation particuliers, des modifications sont possibles sans sortir du cadre des revendications annexées. Par exemple, les sens de rotation de la couronne 13 et le mobile d'indication 5 peuvent être inversés, et les tailles relatives des divers composants, l'endroit de l'axe de pivotement de la bascule 15 etc. peuvent être choisis à volonté, dans la mesure où le fonctionnement décrit ci-dessus est obtenu.

## Revendications

1. Dispositif d'affichage (1) pour mouvement horloger, comprenant :
- un mobile d'indication (5) comprenant un organe d'indication (3) solidaire en rotation d'une roue dentée (9) et d'une étoile (7) agencée pour être positionnée par un sautoir (11) ;
- une couronne (13) à denture intérieure agencée pour être pivotée par ledit mouvement horloger et pour coopérer avec ladite roue dentée (9) ; ledit dispositif d'affichage (1) comportant en outre une bascule (15) montée en pivotement sur un élément de bâti (17) et portant ledit sautoir (11) ainsi que ledit mobile d'indication (5), ladite bascule (15) étant agencée pour être pivotée entre une première position, dans laquelle ladite roue dentée (9) engrène avec ladite couronne (13), et une deuxième position, dans laquelle ladite roue dentée (9) est débrayée de ladite couronne (13) et ladite étoile (7) coopère avec un élément d'actionnement (23) fixé sur un élément de bâti (18) pour faire pivoter ledit mobile d'indication (5).

2. Dispositif d'affichage (1) selon la revendication précédente, dans lequel ladite première position est une position stable et ladite deuxième position est une position instable.

3. Dispositif d'affichage (1) selon la revendication précédente, dans lequel un organe de rappel (19) est prévu pour biaiser ladite bascule (15) vers ladite première position.

4. Dispositif d'affichage (1) selon l'une des revendications précédentes, dans lequel ledit élément d'actionnement (23) est un doigt.

5. Dispositif d'affichage (1) selon l'une des revendications précédentes, dans lequel ladite bascule (15) est agencée pour être actionnée par un poussoir (21).

6. Dispositif d'affichage (1) selon l'une des revendications précédentes, dans lequel ladite étoile (7) comporte autant de pointes que d'indications fournies par ledit organe d'indication (3).

7. Dispositif d'affichage (1) selon l'une des revendications précédentes, dans lequel ledit organe d'indication (3) est un disque ou une aiguille.

8. Dispositif d'affichage (1) selon l'une des revendications précédentes, dans lequel ladite couronne (13) est agencée pour effectuer un tour par mois.

9. Dispositif d'affichage (1) selon l'une des revendications précédentes, agencé de telle sorte que ladite roue dentée (9) est débrayée de ladite couronne (13) avant que l'étoile (11) coopère avec ledit élément d'actionnement (23).

10. Mouvement d'horlogerie comprenant au moins un dispositif d'affichage (1) selon l'une des revendications précédentes.

11. Pièce d'horlogerie comprenant un mouvement d'horlogerie selon la revendication précédente.

## Patentansprüche

1. Anzeigevorrichtung (1) für ein Uhrwerk, umfassend:
- ein Anzeigedrehteil (5) umfassend ein Anzeigeorgan (3), das drehfest mit einem Zahnrad (9) und einem Sternrad (7) verbunden ist, das durch eine Hebelfeder (11) positioniert werden kann;
- ein Zahnkranz (13) mit Innenverzahnung, die so ausgelegt ist, dass er durch das Uhrwerk gedreht wird und mit dem Zahnrad (9) zusammenwirkt;
wobei die Anzeigevorrichtung (1) außerdem einen Hebel (15) umfasst, der schwenkbar an einem Rahmenelement (17) angebracht ist und die Hebelfeder (11) sowie den Anzeigedrehteil (5) trägt, wobei der Hebel (15) so angeordnet ist, dass er zwischen einer ersten Position, in der das Zahnrad (9) mit dem Zahnkranz (13) kämmt, und einer zweiten Position, in der das Zahnrad (9) vom Zahnkranz (13) gelöst ist und das Sternrad (7) mit einem Betätigungselement (23) zusammenwirkt, das an einem Rahmenelement (18) befestigt ist, um den Anzeigedrehteil (5) zu schwenken.

2. Anzeigevorrichtung (1) nach dem vorhergehenden Anspruch, wobei die erste Position eine stabile Position und die zweite Position eine instabile Position ist.

3. Anzeigevorrichtung (1) nach dem vorhergehenden Anspruch, wobei ein Rückstellelement (19) vorgesehen ist, um der Hebel (15) in Richtung der ersten Position vorzuspannen.

4. Anzeigeeinrichtung (1) nach einem der vorstehenden Ansprüche, wobei das Betätigungselement (23) ein Finger ist.

5. Anzeigevorrichtung (1) nach einem der vorhergehenden Ansprüche, wobei der Hebel (15) so angeordnet ist, dass er durch einen Druckknopf (21) betätigt werden kann.

6. Anzeigevorrichtung (1) nach einem der vorstehenden Ansprüche, wobei das Sternrad (7) so viele Spitzen aufweist, wie das Anzeigeorgan (3) Anzeigen liefert.

7. Anzeigevorrichtung (1) nach einem der vorstehenden Ansprüche, wobei das Anzeigeorgan (3) eine Scheibe oder ein Zeiger ist.

8. Anzeigevorrichtung (1) nach einem der vorstehenden Ansprüche, wobei der Zahnkranz (13) so ausgelegt ist, dass er sich einmal pro Monat dreht.

9. Anzeigevorrichtung (1) nach einem der vorstehenden Ansprüche, die so angeordnet ist, dass das Zahnrad (9) von dem Zahnkranz (13) ausgekuppelt wird, bevor das Sternrad (11) mit dem Betätigungselement (23) zusammenwirkt.

10. Uhrwerk mit mindestens einer Anzeigeeinrichtung (1) gemäß einem der vorstehenden Ansprüche.

11. Uhr mit einem Uhrwerk gemäß dem vorstehenden Anspruch.

## Claims

1. Display device (1) for a timepiece movement, comprising:
- an indicating mobile (5) comprising an indicating member (3) rotatably connected to a gear wheel (9) and a star (7) arranged to be positioned by a jumper spring (11);
- a crown (13) with internal teeth arranged to be pivoted by said timepiece movement and to cooperate with said gear wheel (9);
said display device (1) further comprising a lever (15) pivotally mounted on a frame element (17) and carrying said jumper spring (11) and said indicating mobile (5), said lever (15) being arranged to be pivoted between a first position, in which said gear wheel (9) meshes with said crown (13), and a second position, in which said gear wheel (9) is disengaged from said crown (13) and said star (7) cooperates with an actuating element (23) fixed to a frame element (18) to pivot said indicating mobile (5).

2. Display device (1) according to the previous claim, wherein said first position is a stable position and said second position is an unstable position.

3. Display device (1) according to the previous claim, wherein a return member (19) is provided to bias said lever (15) toward said first position.

4. Display device (1) according to one of the preceding claims, wherein said actuating element (23) is a finger.

5. Display device (1) according to one of the preceding claims, wherein said lever (15) is arranged to be actuated by a push button (21).

6. Display device (1) according to one of the preceding claims, wherein said star (7) has as many points as there are indications provided by said indicating member (3).

7. Display device (1) according to one of the preceding claims, wherein said indicating member (3) is a disc or a hand.

8. Display device (1) according to one of the preceding claims, wherein said crown (13) is arranged to make one revolution per month.

9. Display device (1) according to one of the preceding claims, arranged such that said gear wheel (9) is disengaged from said crown (13) before the star (11) cooperates with said actuating element (23).

10. Timepiece movement comprising at least one display device (1) according to one of the preceding claims.

11. Timepiece comprising a timepiece movement according to the preceding claim.
